# EUROPÄISCHE PATENTSCHRIFT

(11) **EP 0 385 554 B1**
(45) Veröffentlichungstag und Bekanntmachung des Hinweises auf die Patenterteilung: **05.01.1994**
(21) Anmeldenummer: 90200465.4
(22) Anmeldetag: 27.02.1990
(51) Int. Cl.: B41J 11/48

(54) **Büromaschine, z. B. Drucker**
Office machine, e.g. a printer
Machine de bureau p.e. une imprimante

(30) Priorität: 02.03.1989 DE 3906612
(43) Veröffentlichungstag der Anmeldung: 05.09.1990
(73) Patentinhaber: Philips Patentverwaltung GmbH, 22335 Hamburg (DE); Philips Electronics N.V., 5621 BA Eindhoven (NL)
(72) Erfinder: Dürr, Heinrich, D-5901 Wilnsdorf-Niederdielfen (DE); Rosenthal, Manfred, D-5242 Kirchen-Freusburg (DE); Adamek, Manfred, D-5242 Kirchen Sieg - Struth (DE)
(74) Vertreter: Erdmann, Anton, Dipl.-Ing.

(56) Entgegenhaltungen:
- EP-A- 0 038 415
- EP-A- 0 235 633
- DE-A- 3 630 782
- GB-A- 2 187 716
- IBM TECHNICAL DISCLOSURE BULLETIN. vol. 31, no. 8, Januar 1989, NEW YORK US Seiten 357-358; NN: "Printer with automatic paper-type selection"

## Beschreibung

Die Erfindung bezieht sich auf eine Büromaschine, z. B. einen Drucker, mit einem Druckwerk, einem Einzelpapiertransport über Antriebsrollen und einem Endlospapiertransport über einen Traktor.

Eine Büromaschine der eingangs genannten Art ist z. B. durch die DE-Patentanmeldung P 38 07 807 vorgeschlagen worden. Bei der vorgeschlagenen Bauart sitzt der Traktor hinter der Druckwalze und ist schwenkbar angeordnet, um entweder in Schub- oder in Zugposition zu arbeiten.

Der Erfindung liegt die Aufgabe zugrunde, eine Büromaschine der eingangs genannten Art zu schaffen, bei der mehrere Papierarten auf einfache Art zugeführt werden können, ohne daß beim Wechsel von einer auf die andere Papierart ein großer Umrüstaufwand erforderlich ist. Diese Aufgabe wird gemäß der Erfindung dadurch gelöst, daß vor dem Druckwerk ein einziger Eingabebereich für Einzel- und Endlospapiere vorgesehen ist, der einen Eingangskanal für Handeingabe von Einzelpapieren, einen unterhalb des Eingangskanals ortsfest angeordneten Traktor für den Endlospapiertransport und mindestens eine oberhalb des Eingangskanals lösbar angeordnete und schräg nach vorn geneigte Kassette für automatische Einzelpapierzuführung aufweist. Auf diese Weise sind auf drei verschiedenen Wegen dem Druckwerk Papiere zuführbar, wobei diese Wege vor den vor dem Druckwerk liegenden Antriebsrollen zu einem einzigen Weg vereinigt werden. Dieser gemeinsame Weg bleibt bis zum Durchlauf des ersten, hinter dem Druckwerk liegenden Rollenpaares erhalten. Erst danach werden die Papierwege für Einzelpapiere und Endlospapiere voneinander getrennt. Die schräge Anordnung der Zuführkassetten ermöglicht eine ergonomisch günstige Bedienung. Ferner entsteht durch die schräge Anordnung im Eingangsbereich ein ausreichend großer Schacht unterhalb der Kassetten, um in dem dadurch gebildeten Eingangskanal Einzelpapiere problemlos von Hand einführen zu können. Um Endlosformulare in die unterhalb des Eingangskanals angeordneten Traktoren einlegen zu können, kann die Auflageplatte für Handeingabe im Eingangskanal entfernt werden. Durch den geradlinigen Papiertransport aller Papierarten ist ein Verschieben von Durchschlägen zueinander oder ein Aufbeulen durch unterschiedliche Krümmungsradien vermieden. Es können verschiedene Papierarten ohne Austausch oder Entfernen einer Funktionsbaugruppe beim Wechsel der Betriebsarten verarbeitet werden. Die schräg zum Bediener hin in einem Nahbereich ergonomisch günstig angeordneten Magazine, d. h. Kassetten für Einzelpapiere, ermöglichen ein bequemes und gut kontrollierbares Befüllen, ohne daß die Magazine ausgebaut werden müssen.

Das Ablagefach für die Einzelpapiere liegt vorzugsweise auf der Oberseite der Büromaschine hinter dem Druckwerk und ist ebenfalls schräg nach vorne hin geneigt. Dadurch, daß sowohl die Kassetten als auch das Ablagefach für die Einzelpapiere und die Längsachse des Druckwerkes möglichst in zueinander parallelen, nach vorn geneigten Ebenen angeordnet sind, ergibt sich eine einfache Bedienung des gesamten Gerätes. Ferner sind die Kassetten, das Druckwerk und das Ablagefach vorzugsweise derart zueinander angeordnet, daß sich im wesentlichen nach schräg oben verlaufende Papierwege ergeben. Damit ist im hinteren unteren Bereich der Büromaschine ausreichend Platz für die Elektronik und sonstige Geräte.

In der Zeichnung ist in den Fig. 1 und 2 ein Ausführungsbeispiel des Gegenstandes gemäß der Erfindung dargestellt.
Fig. 1 zeigt eine perspektivische Ansicht eines Nadeldruckers, und
Fig. 2 zeigt eine schematische Seitenansicht des Druckers, z. T. im Schnitt.

Der Drucker gemäß Fig. 1 und 2 besitzt für die Eingabe von Einzel- und Endlospapieren einen einzigen, vorn liegenden Eingabebereich. Der Eingabebereich enthält eine abnehmbare Auflageplatte 10 zur Bildung eines Eingangskanales 11 für Handeingabe von Einzelpapieren und einen unterhalb der Auflageplatte 10 angeordneten Traktor 12 zur Eingabe und Förderung von Endlospapieren. Oberhalb des Eingangskanales 11 sind in Fig. 2 drei abnehmbare Kassetten 13 für automatische Einzelpapierzuführung angeordnet. Die Kassetten 13 sind in sich selbständige Einheiten mit einem Motorantrieb, wobei die elektrischen Verbindungen durch eingebaute Gleit- oder Klemmkontakte hergestellt werden. Die Kassetten werden über Haken 15 und Nippel 16 lösbar eingehängt. Mit 17 ist eine Druckwalze und mit 18 ein Druckkopf bezeichnet, der auf einem mit 19 angedeuteten Schlitten in Längsrichtung verschiebbar angeordnet ist. Mit 20, 21, 22 und 23 sind Rollenpaare bezeichnet, wobei jedes Rollenpaar eine mit dem Index a bezeichnete Antriebsrolle und eine mit dem Index b bezeichnete Andrückrolle aufweist. In Längsrichtung des Druckers liegen jeweils mehrere Rollen einzeln nebeneinander. Der Papierweg für Endlospapiere ist mit 24, der für Einzelpapiere über Handeingabe mit 25 und der für automatische Zuführung von Einzelpapieren mit 26 bezeichnet. Durch eine hinter dem Druckkopf 18 liegende, bei Umstellung der Papierart verstellbare Weiche 27 wird das Einzelpapier in einem Ablagefach 28 abgelegt und das Endlospapier an einem Ausgang 29 ausgeworfen, dessen oberer Teil als Abreißkante ausgebildet ist. Die Kassetten 13, das Ablagefach 28 und die Mittelachse 30 des Druckkopfes 18 liegen in zueinander parallelen Ebenen. Kassetten 13, Druckkopf 18 und Ablagefach 28 sind derart zueinander angeordnet, daß sich ein nach schräg oben verlaufender Papierweg ergibt. Durch diesen schräg ansteigenden Papierweg ist im hinteren Raum des Druckers ausreichend Platz zur Aufnahme von Geräten, z. B. der Elektronik. Fig. 1 zeigt an der rechten Seite das Bedienungsfeld 31.

## Patentansprüche

1. Büromaschine, z. B. Drucker, mit einem Druckwerk, einem Einzelpapiertransport über Antriebsrollen und einem Endlospapiertransport über einen Traktor, dadurch gekennzeichnet, daß vor dem Druckwerk ein einziger Eingabebereich für Einzel- und Endlospapiere vorgesehen ist mit einem Eingangskanal (11) für Handeingabe von Einzelpapieren, mit einem unterhalb des Eingangskanals (11) ortsfest angeordneten Traktor (12) für den Endlospapiertransport und mit mindestens einer oberhalb des Eingangskanals (11) lösbar angeordneten und schräg nach vorn geneigten Kassette (13) für automatische Einzelpapierzuführung.

2. Büromaschine nach Anspruch 1, gekennzeichnet durch ein auf der Oberseite hinter dem Druckwerk (18) angeordnetes, nach schräg vorn geneigtes Ablagefach (28) für die Einzelpapiere.

3. Büromaschine nach Anspruch 1 oder 2, dadurch gekennzeichnet, daß die Kassette (13), das Ablagefach (28) für die Einzelpapiere und die Längsachse (30) des Druckkopfes (18) möglichst in zueinander parallelen, nach vorn geneigten Ebenen angeordnet sind.

4. Büromaschine nach einem der Ansprüche 1 bis 3, gekennzeichnet durch eine, in Papiertransportrichtung gesehen, hinter dem Druckwerk angeordnete, verstellbare Weiche (27) zur Umlenkung der Papierwege (24, 25, 26) in Richtung auf gesonderte Ablagen (29, 28) für Endlos- und Einzelpapiere.

5. Büromaschine nach einem der Ansprüche 1 bis 4, dadurch gekennzeichnet, daß die Kassetten (13), das Ablagefach (28) und der Druckkopf (18) derart zueinander angeordnet sind, daß sich im wesentlichen nach schräg oben verlaufende Papierwege (24, 25, 26) ergeben.

## Claims

1. An office machine, for example, a printer comprising a printing mechanism, means for transporting paper sheets by driving rollers and means for transporting continuous paper by a tractor, characterized in that the printing mechanism is preceded by a single feeding region for paper sheets and continuous paper having an entrance (11) for manual feeding of paper sheets, a tractor (12) for the transport of continuous paper arranged fixedly under the entrance (11) and at least one cassette (13) for feeding paper sheets automatically, which cassette is detachably arranged above the entrance (11) and is inclined obliquely forwards.

2. An office machine as claimed in Claim 1, characterized by a stacker (28) for the paper sheets, which stacker is arranged on the upper side behind the printing mechanism (18) and is obliquely inclined forwards.

3. An office machine as claimed in Claim 1 or 2, characterized in that the cassette (13), the stacker (28) for the paper sheets and the longitudinal axis (30) of the printing head (18) are arranged as far as possible in parallel planes inclined forwards.

4. A office machine as claimed in any one of Claims 1 to 3, characterized by an adjustable switching point (27) which is arranged, viewed in the direction of the paper transport, behind the printing mechanism and serves to change over the paper paths (24, 25, 26) towards separate stackers (29, 28) for continuous paper and paper sheets.

5. An office machine as claimed in any one of Claims 1 to 4, characterized in that the cassettes (13), the stacker (28) and the printing head (18) are arranged with respect to each other in such a manner that paper paths (24,25,26) are obtained which extend substantially obliquely upwards.

## Revendications

1. Machine de bureau, par exemple imprimante, comportant un élément d'impression, un système de transport de feuilles de papier individuelles via des rouleaux d'entraînement et un système de transport de papier continu via un entraîneur, caractérisée en ce que devant l'élément d'impression est prévue pour les feuilles de papier individuelles et le papier continu, une zone d'introduction unique qui comporte un canal d'entrée (11) pour l'introduction manuelle de feuilles de papier individuelles, un entraineur (12) fixé en dessous du canal d'entrée (11) pour le transport du papier continu et au moins une cassette (13) montée de manière amovible au-dessus du canal d'entrée (11) et inclinée vers l'avant pour l'alimentation automatique de feuilles de papier individuelles.

2. Machine de bureau selon la revendication 1, caractérisée par un casier récepteur (28) destiné aux feuilles de papier individuelles agencé sur le côté supérieur, derrière l'élément d'impression (18) et incliné obliquement vers l'avant.

3. Machine de bureau selon la revendication 1 ou 2, caractérisée en ce que la cassette (13) ainsi que le casier récepteur (28) destiné aux feuilles de papier individuelles et l'axe longitudinal (30) de l'élément d'impression sont agencés autant que possible dans des plans parallèles inclinés vers l'avant.

4. Machine de bureau selon l'une quelconque des revendications 1 à 3, caractérisée par un dispositif d'aiguillage (27) agencé, dans la direction de transport du papier, derrière l'élément d'impression et pouvant se déplacer pour faire dévier les chemins suivis par le papier (24, 25, 26) en direction de moyens de réception séparés (29, 28) pour le papier continu et les feuilles de papier individuelles.

5. Machine de bureau selon l'une quelconque des revendications 1 à 4, caractérisée en ce que les cassettes (13), le casier récepteur (28) et la tête d'impression (18) sont agencés l'un par rapport à l'autre, de telle sorte que les chemins (24, 25, 26) suivis par les papiers soient en substance inclinés obliquement vers le haut.
